# EUROPÄISCHE PATENTSCHRIFT

(11) **EP 3 538 702 B1**
(45) Veröffentlichungstag und Bekanntmachung des Hinweises auf die Patenterteilung: **06.01.2021**
(21) Anmeldenummer: 17787920.2
(22) Anmeldetag: 24.10.2017
(51) Int. Cl.: D06F 34/28, D06F 39/14

(54) **HAUSHALTSGERÄT MIT PROJEKTIONSVORRICHTUNG UND VERFAHREN ZU SEINEM BETRIEB**
DOMESTIC APPLIANCE HAVING A PROJECTION DEVICE, AND METHOD FOR THE OPERATION THEREOF
APPAREIL ÉLECTROMÉNAGER DOTÉ D'UN DISPOSITIF DE PROJECTION ET PROCÉDÉ POUR LE FAIRE FONCTIONNER

(30) Priorität: 14.11.2016 DE 102016222256
(43) Veröffentlichungstag der Anmeldung: 18.09.2019
(73) Patentinhaber: BSH Hausgeräte GmbH, 81739 München (DE)
(72) Erfinder: OWCZAREK, Janet, 85586 Poing (DE); PIETRUSKA, Ralph, 81667 München (DE); REICHHUBER, Martin, 81739 München (DE); SENER, Umur, 80333 München (DE)
(86) Internationale Anmeldenummer: PCT/EP2017/077125
(87) Internationale Veröffentlichungsnummer: WO 2018/086872

(56) Entgegenhaltungen:
- EP-A1- 1 814 003
- WO-A2-02/14593
- WO-A2-2011/149319
- CN-A- 104 654 731
- CN-A- 105 696 243
- DE-A1-102004 036 212
- DE-A1-102004 062 751
- DE-U1- 9 207 677
- US-A1- 2007 075 614
- US-A1- 2008 165 116

## Beschreibung

Die Erfindung betrifft ein Haushaltsgerät mit einer Projektionsvorrichtung sowie ein Verfahren zu seinem Betrieb. Die Erfindung betrifft insbesondere ein Haushaltsgerät mit einem Gehäuse, einem Behandlungsraum für zu behandelnde Gegenstände, einer Steuerungseinheit und einer Türeinheit zum Öffnen und Verschließen des Behandlungsraums, wobei die Türeinheit ein Zentralelement und ein Randelement aufweist, und wobei das Randelement zumindest in einer unteren Hälfte der Türeinheit angeordnet ist und dem Zentralelement derart vorgelagert ist, dass Zentralelement und Randelement einen Winkel α im Bereich von 10° bis 85° bilden, und einer Projektionsvorrichtung, sowie ein besonders geeignetes Verfahren zum Betrieb des Haushaltsgerätes.

Die optische Anzeige von Informationen ist für einen benutzerfreundlichen Betrieb eines Haushaltsgerätes von großer Bedeutung geworden. Zur Bedienung von Haushaltsgeräten wie Waschmaschinen, Trocknern oder Herden werden außerdem zunehmend berührungsempfindliche Bedieneinrichtungen, insbesondere auch externe Bedieneinrichtungen eingesetzt. Eine solche berührungsempfindliche Bedieneinrichtung kann beispielsweise ein Smartphone oder auch ein Tablet-Computer sein. Diese weisen in der Regel einen Touchscreen auf, welcher eine Anzeigeeinrichtung mit einer Bedieneinrichtung kombiniert. Die Bedienung des Haushaltsgeräts findet dann meist über eine App statt. Obwohl auf diese Weise eine rasche Bedienung des Haushaltsgeräts möglich ist, sind die auf Smartphones und Tablet-PCs zur Verfügung stehenden Touchscreens meist sehr klein. Die in Haushaltsgeräten zur Verfügung stehende Technik ist über die Jahre jedoch immer ausgefeilter und die Bedienung somit immer komplexer geworden. Die übersichtliche Darstellung von komplexen Inhalten auf kleinen Touchscreens stellt daher eine Herausforderung dar. Es wäre wünschenswert, zusätzlich eine Möglichkeit an einem Haushaltsgerät bereitzustellen, komplexe Inhalte auf einer größeren Fläche darzustellen. Aber auch bei Haushaltsgeräten mit einer stationären Bedieneinrichtung, auch als Bedieneinheit bezeichnet, wäre eine verbesserte Darstellung von Informationen über den Betrieb des Haushaltsgerätes sinnvoll.

Haushaltsgeräte mit einer projizierten Anzeige von Einstellungen und Einstellungsmöglichkeiten des Haushaltsgerätes sind bereits bekannt.

Die Veröffentlichung WO 2010/128729 A2 beschreibt eine Waschmaschine, umfassend ein Gehäuse, welches das äußere Erscheinungsbild der Waschmaschine bildet und eine Öffnung beinhaltet. Eine Trommel ist innerhalb des Gehäuses drehbar gelagert und wird mit Wäsche durch die Öffnung bestückt. Das Gehäuse weist außerdem eine Tür zum Öffnen und Verschließen der Öffnung auf, wobei eine Anzeigeeinheit zur Darstellung von Waschinformationen an der Tür bereitgestellt ist. Die Position der Anzeigeeinheit kann dabei der Position der Öffnung entsprechen.

Die Veröffentlichung WO 2006/021936 A1 beschreibt ein Haushaltsgerät, umfassend ein Gehäuse, eine Tür, welche an dem Gehäuse angebracht ist und einem Benutzer den Zugang zum Inneren des Gehäuses ermöglicht, und ein Fenster, welches am Gehäuse und/oder an der Tür positioniert ist und es einem Benutzer erlaubt, das Innere des Gehäuses zu beobachten. Das Haushaltsgerät umfasst außerdem eine Steuerkarte, welche die Steuerung des Haushaltsgerätes ermöglicht. Eine Anzeigeeinheit ist auf dem Fenster angebracht, welche es dem Benutzer erlaubt, gleichzeitig das Innere des Gehäuses durch das Fenster und die von der Steuerkarte gelieferten Daten zu beobachten.

Die Veröffentlichung EP 1 489 364 A1 beschreibt ein Gar-, Kühl- und/oder Waschgerät, insbesondere ein Haushaltsgerät wie Herd, Kochfeld oder Dunstabzugshaube, mit wenigstens einer Projektionseinrichtung zur Projektion darstellbarer Informationen über wenigstens eine Funktion dieses Gerätes auf eine Projektionsfläche. Auch die Projektion darstellbarer Informationen von verbundenen Geräten ist offenbart. Die Projektionsfläche kann auf demselben und/oder einem anderen Gerät und/oder an einem das oder die Geräte aufnehmenden Möbel und/oder an einem die Geräte und/oder Möbel aufnehmenden Raum ausgebildet sein.

Die Veröffentlichung DE 10 2012 103 684 A1 beschreibt eine Anzeigeeinrichtung in einem Haushaltsgerät in Form eines in einem Gehäuse des Haushaltsgerätes angebrachten Projektors. Mittels des Projektors wird im Betrieb ein Projektionsbild auf eine Außenfläche des Gehäuses projiziert, wobei dem Projektor eine Optik zugeordnet ist, die für vom Projektor ausgehende Lichtstrahlen eine zumindest einmalige Umlenkung bewirkt, so dass die Lichtstrahlen durch einen Innenraum eines Türelements des Haushaltsgeräts geleitet werden. Ein resultierendes Projektionsbild ist auf eine Innenoberfläche einer Sichtscheibe des Türelements projizierbar. Die Optik umfasst ein Lichtleitelement, das eine Projektion des Projektionsbildes in einen in der Sichtscheibe gebildeten Durchsichtbereich bewirkt.

Die Veröffentlichung EP 2 542 139 B1 beschreibt einen Projektor, angepasst für eine Installation an einem Haushaltsgerät, zum Projizieren von Sichtinformation auf eine außerhalb des Haushaltsgerätes liegende Projektionsfläche. Der Projektor weist eine Fokussierungsvorrichtung auf, die angepasst ist zum Fokussieren eines Lichtstrahls, der von einer Lichtquelle auf die Projektionsfläche strahlt. Die Fokussierungsvorrichtung weist ferner mindestens ein Fixationselement auf, das angepasst ist zum Anordnen der Fokussierungsvorrichtung in mindestens zwei unterschiedlichen Fokussierungspositionen innerhalb des Projektors. Der Projektor weist außerdem mindestens ein flexibles, Licht leitendes Kabel auf, das derart mit der mindestens einen Lichtquelle verbunden ist, dass das von der Lichtquelle ausgestrahlte Licht zu einem freien Kabelende des Licht leitenden Kabels geleitet wird, von wo aus es auf das Projektionsfeld projiziert wird. Das freie Kabelende ist in einem Gehäuse angeordnet, wobei das Gehäuse in einer Längsrichtung verstellbar in einem Trägerelement angeordnet ist.

Die Veröffentlichungen WO 2010/128729 A3 und US 2012/128729 A3 beschreiben eine Waschmaschine, welche unter Verwendung einer mechanischen Kraft Wäsche wäscht. Die Waschmaschine beinhaltet eine Displayeinheit, die an einer Tür ausgebildet ist, um Informationen über das Waschen darzustellen, wobei demgemäß der Installationsraum für die Displayeinheit vergrößert wird. Außerdem soll für den Fall, dass die Displayeinheit einen Touchscreen umfasst, nicht nur die Eingabe und Anzeige der Waschinformation möglich sein, sondern auch die visuelle Inspektion von Wäsche in der Trommel kann durch die Displayeinheit erreicht werden.

Die Veröffentlichung US 2012/0327201 A1 beschreibt ein auf die Oberfläche eines Haushaltsgerätes projiziertes Nutzerinterface, das zu einer Auswahl bezüglich des Betriebs des Haushaltsgerätes benutzt werden kann.

Bei den bekannten Haushaltsgeräten ist allerdings häufig eine im Türbereich dargestellte, insbesondere projizierte Information nicht gut erkennbar, insbesondere wenn man berücksichtigt, dass ein Benutzer des Haushaltsgerätes, z.B. eines wasserführenden Haushaltsgerätes wie einer Waschmaschine oder eines Trockners, zumeist von oben auf das Haushaltsgerät schaut. Außerdem wäre es sinnvoll, wenn das Haushaltsgerät auf eine verbesserte Weise Informationen über eingestellte und einstellbare Behandlungsprogramme und deren Parameter darstellten könnte.

Die Veröffentlichung DE 10 2004 036 212 A1 beschreibt eine Haushaltsgerätevorrichtung, insbesondere für ein Gargerät mit einer Anzeigeeinheit, die wenigstens eine Projektionseinheit umfasst, die dazu vorgesehen ist, Licht auf ein Anzeigemittel in einer Haushaltsgerätetür zu projizieren. In einer Ausführungsform ist die Projektionsvorrichtung dazu vorgesehen, das Licht von einem Bereich außerhalb der Haushaltsgerätetür in die Haushaltsgerätetür zu projizieren. Es wird zudem beschrieben, dass das Anzeigemittel wenigstens eine in ihrer Ausrichtung von einer Türfrontfläche abweichende Anzeigefläche aufweist, wodurch ein vorteilhafter Blickwinkel von einem Bediener relativ zum Anzeigemittel erreicht werden kann; dabei weist die Anzeigefläche vorzugsweise einen Winkel zwischen 5° und 90° zu der Türfläche auf.

Die Veröffentlichung WO 02/14593 A2 beschreibt eine Waschmaschine mit Waschschritten, welche entfernt angezeigt werden. Die Waschmaschine beinhaltet eine - Beladungstür, um die zu waschende Wäsche in die Waschmaschine zu laden, sowie ein Regelungs/Anzeigepanel, welches Lichtindikatoren umfasst, welche das Waschprogramm und seine Schritte und/oder Knöpfe zeigt, mit welchen die Betriebsprogramme der Waschmaschine geregelt werden. Insbesondere umfasst die Beladungstür der Waschmaschine ein Fenster, einen Plastikrahmen, vorzugsweise mit einer Kreisform, um dieses Fenster, ein Gelenk, welches seine Verbindung zur Vorderwand liefert und das Öffnen/Schließen der Tür, sowie einen mit dem Rahmen verbundenen Griff. In einer Ausführungsform umfasst der Rahmen oben eine Rahmenoberfläche und einen Rahmenkörper unterhalb davon, sowie eine Rahmennische unterhalb der Rahmenoberfläche und im Rahmenkörper, in welchem das Regelungs/Anzeigepanel angeordnet ist.

Die Veröffentlichung EP 1814003 A1 beschreibt ein Haushaltsgerät mit einer Steuereinrichtung zur Steuerung mindestens einer Gerätefunktion und/oder eines Gerätebetriebsparameters, einer Eingabevorrichtung zur Eingabe von Steuerbefehlen an die Steuereinrichtung sowie einer Anzeigevorrichtung zur Anzeige zumindest einer Geräteinformation und/oder eines Gerätebetriebsparameters, wobei die Anzeigevorrichtung einen Projektor zur Projektion der Information und/oder des Betriebsparameters auf eine Projektionsfläche aufweist. In Ausführungsformen wird die Projektionsfläche von der Außenfläche einer Gerätetür gebildet und der Projektor ist auf einer Außenseite des Gerätes angeordnet. Das Haushaltsgerät ist vorzugsweise ein Kühl- und/oder Gefriergerät.

Die Veröffentlichung CN 105696243 A beschreibt eine Waschmaschine, die einen Sensor für die Erkennung von Leuten aufweist sowie einen Wäschesensor. Ein erstes Detektionssignal wird gesandt, wenn sich eine Zielperson der Waschmaschine nähert, und der Wäschesensor erkennt, ob im Waschbehälter Wäsche enthalten ist. Projektionsvorrichtungen sind nicht erwähnt.

Die Veröffentlichung WO 2011/149319 A2 beschreibt eine Waschmaschine mit einer Öffnung; einer darin drehbar gelagerten Trommel sowie einer Tür mit einem darauf angebrachten Bedienpanel. Die Anzeige von Informationen erfolgt auf einem zentralen Türelement.

Vor diesem Hintergrund war es Aufgabe der vorliegenden Erfindung, ein Haushaltsgerät mit einer verbesserten Anzeige von Informationen über ein im Haushaltsgerät durchführbares oder ablaufendes Behandlungsprogramm bereitzustellen. Dabei sollte insbesondere ermöglicht werden, die Darstellung von Informationen auf der Anzeige benutzerfreundlicher zu machen. Aufgabe der Erfindung war es außerdem, ein Verfahren zum Betrieb eines solchen Haushaltsgeräts bereitzustellen.

Die Lösung dieser Aufgabe wird nach dieser Erfindung erreicht durch ein Haushaltsgerät sowie ein zum Betrieb des Haushaltsgerätes geeignetes Verfahren mit den Merkmalen der entsprechenden unabhängigen Patentansprüche. Bevorzugte Ausführungsformen des erfindungsgemäßen Haushaltsgeräts sowie des erfindungsgemäßen Verfahrens sind in den jeweiligen abhängigen Patentansprüchen aufgeführt. Bevorzugten Ausführungsformen des erfindungsgemäßen Haushaltsgeräts entsprechen bevorzugte Ausführungsformen des erfindungsgemäßen Verfahrens und umgekehrt, auch wenn dies hierin nicht explizit festgestellt ist.

Gegenstand der Erfindung ist somit ein Haushaltsgerät mit einem Gehäuse, einem Behandlungsraum für zu behandelnde Gegenstände, einer Steuerungseinheit und einer Türeinheit zum Öffnen und Verschließen des Behandlungsraums, wobei die Türeinheit ein Zentralelement und ein Randelement aufweist, das Randelement zumindest in einer unteren Hälfte der Türeinheit angeordnet ist und dem Zentralelement derart vorgelagert ist, dass Zentralelement und Randelement einen Winkel α im Bereich von 10 bis 85° bilden, und einer Projektionsvorrichtung, wobei das Randelement eine Projektionsfläche beinhaltet und die Steuerungseinheit eingerichtet ist, um mittels der Projektionsvorrichtung Informationen über ein im Haushaltsgerät durchführbares oder ablaufendes Behandlungsprogramm als optische Anzeige auf der Projektionsfläche darzustellen; wobei das Randelement auch in einer oberen Hälfte der Türeinheit angeordnet ist und das Zentralelement umschließt und wobei das Haushaltsgerät ein wasserführendes Haushaltsgerät ist, ausgewählt aus der Gruppe bestehend aus Waschmaschine, Waschtrockner und Trockner, und eingerichtet ist zur Durchführung eines Verfahrens, umfassend die Schritte
(a) Einschalten des Haushaltsgeräts, wobei bei einem geschlossenen Zustand der Türeinheit mittels der Projektionsvorrichtung auf der Projektionsfläche eine optische Anzeige von Informationen über ein im Haushaltsgerät durchführbares oder ablaufendes Behandlungsprogramm erfolgt; und
(b) Einstellen oder Verändern des Behandlungsprogramms, indem von auf einer Bedieneinheit angeordneten berührungsempfindlichen Bedienelementen zur Auswahl eines Behandlungsprogramms oder zur Einstellung eines Programmparameters ein Bedienelement ausgewählt wird; und
(c) optische Anzeige von voreingestellten oder von einem Benutzer mittels der Bedienelemente ausgewählten Einstellungen eines Behandlungsprogrammes oder von Programmparametern auf den berührungsempfindlichen Bedienelementen zugeordneten Anzeigebereichen auf der Projektionsfläche, wobei der einem in Benutzung befindlichen Bedienelement zugeordnete Anzeigebereich optisch hervorgehoben wird.

Zentralelement und Randelement können getrennte Elemente sein oder eine Einheit bilden. Vorzugsweise sind Zentralelement und Randelement einstückig ausgestaltet. Dabei können Zentralelement und Randelement aus dem gleichen oder verschiedenen Materialien bestehen. Vorzugsweise sind Zentralelement und Randelement jedoch unterschiedlich ausgestaltet, derart, dass sie sich in den optischen Eigenschaften unterscheiden. Vorzugsweise ist nämlich das Zentralelement zumindest teilweise transparent, während das Randelement vorzugsweise für die Verwendung mit einer Projektionsvorrichtung optimiert ist, indem beispielsweise eine projizierte optische Anzeige besonders deutlich wahrnehmbar ist.

Das erfindungsgemäße Haushaltsgerät enthält eine Projektionsvorrichtung. Die Projektionseinrichtung umfasst im Allgemeinen einen Projektor oder einen Beamer, sowie optische Mittel zur Positionierung der Projektion. Optische Mittel sind dabei im Allgemeinen z.B. Reflektoren, Linsen und Kollimatoren. Die Positionierung des Projektors oder Beamers innerhalb des Gehäuses des Haushaltsgeräts ist erfindungsgemäß nicht eingeschränkt. Allerdings ist in einer bevorzugten Ausführungsform des erfindungsgemäßen Haushaltsgerätes die Projektionsvorrichtung außerhalb des Behandlungsraums im Gehäuse oberhalb der Türeinheit angeordnet. Bei einer hierzu alternativen bevorzugten Ausführungsform des erfindungsgemäßen Haushaltsgerätes ist die Projektionsvorrichtung außerhalb des Behandlungsraums in einer oberen Hälfte der Türeinheit angeordnet.

Überdies ist ein Haushaltsgerät bevorzugt, bei dem das Randelement mit einer Aufstellfläche des Haushaltsgerätes einen Winkel β im Bereich von 10° bis 80°, vorzugsweise im Bereich von 20° bis 70°, bildet. Hierbei wird davon ausgegangen, dass eine untere Kante des Haushaltsgerätes im Allgemeinen parallel zur Aufstellfläche des Haushaltsgerätes ist und damit für die Bestimmung des Winkels β herangezogen werden kann. In Hinblick auf die Anordnung der Türeinheit wird hierzu insbesondere eine seitliche Kante des Haushaltsgerätes herangezogen.

In einer bevorzugten Ausführungsform des erfindungsgemäßen Haushaltsgeräts sind zur Erhöhung des Kontrasts der optischen Anzeige das Randelement und/oder die Projektionsfläche mindestens in einem Teilbereich abgedunkelt oder gefärbt. Die Realisierung der Abdunkelung oder Färbung ist erfindungsgemäß nicht eingeschränkt. Es kann sich dabei um eine Modifikation des Materials des Randelementes handeln, beispielsweise bei Glas durch eine Transmissionsänderung, aber auch um einen zusätzlichen Materialauftrag, beispielsweise in Form einer Beschichtung oder Folie.

Erfindungsgemäß bevorzugt ist ein Haushaltsgerät, welches einen Bewegungssensor enthält, der die Anwesenheit eines Benutzers in der Nähe des Haushaltsgeräts feststellen kann, wobei die Steuerungseinheit dann eingerichtet ist, bei einer festgestellten Anwesenheit eine für diesen Fall vorgegebene Betriebsweise der Projektionsvorrichtung zu veranlassen. Beispielsweise könnte vorgesehen sein, dass eine optische Anzeige nur erfolgt, wenn ein Benutzer in der Nähe ist. Außerdem könnten Steuerungseinheit und Projektionsvorrichtung so aufeinander abgestimmt sein, dass die Helligkeit und/oder der Kontrast der optischen Anzeige von der Anwesenheit und ggf. vom Abstand des Benutzers vom Haushaltsgerät abhängig sind. Ein Bewegungssensor, insbesondere wenn dieser als Kamera ausgestaltet ist und/oder über eine geeignete zugeordnete Software verfügt, kann vorteilhaft auch für eine Gestensteuerung des Haushaltsgerätes verwendet werden. Die "Nähe" kann eine fest eingestellte oder durch einen Benutzer in Abhängigkeit vom Aufstellungsort einstellbare Größe sein, wobei ggf. die Entfernung und/oder die Größe des sich bewegenden Objektes (Benutzers) berücksichtigt werden kann.

In Hinblick auf eine vorteilhafte Vernetzung von mehreren Haushaltsgeräten ist es erfindungsgemäß bevorzugt, dass das Haushaltsgerät eine Netzwerkschnittstelle aufweist, über welche es in ein Heimnetzwerk, das mindestens ein zweites Haushaltsgerät aufweist, integrierbar ist. Dann ist die Steuerungseinheit vorzugsweise eingerichtet, um auf dem erfindungsgemäßen Haushaltsgerät Informationen über das zweite Haushaltsgerät und/oder ein im zweiten Haushaltsgerät ablaufendes Programm auf der Projektionsfläche anzuzeigen.

Erfindungsgemäß ist ein Haushaltsgerät bevorzugt, bei dem die Türeinheit mindestens teilweise transparent ist, so dass sie die Beobachtung des Behandlungsraums durch einen Benutzer ermöglicht. Vorzugsweise ist dabei die Zentraleinheit zumindest teilweise, insbesondere vollständig, transparent, und das Randelement im Wesentlichen lichtundurchlässig, insbesondere vollständig lichtundurchlässig. Dabei ist das Randelement vorzugsweise so ausgestaltet, dass ein lichtundurchlässiger Teil als Projektionsfläche geeignet ist.

In einer weiteren bevorzugten Ausführungsform enthält das Haushaltsgerät einen Lichtsensor, welcher die Lichtstärke L_{U} in einer Umgebung des Haushaltsgeräts detektieren kann, und die Steuerungseinheit ist eingerichtet, um bei einem Unterschreiten eines Minimalwerts L_{Umin} eine Helligkeit der optischen Anzeige zu erhöhen und/oder bei einem Überschreiten eines Maximalwerts L_{Umax} den Kontrast der optischen Anzeige zu erhöhen.

Das erfindungsgemäße Haushaltsgerät weist im Allgemeinen eine interne und/oder externe Bedieneinheit auf.

In einer bevorzugten Ausführungsform des Haushaltsgerätes ist eine Bedieneinheit mittig auf einer Frontblende des Gehäuses angeordnet, wobei in der Bedieneinheit mindestens drei berührungsempfindliche Bedienelemente angeordnet sind, von denen mindestens zwei als Schieberegler ausgestaltet sind. Dabei ist vorzugsweise ein erstes berührungsempfindliches Bedienelement als hierarchisch höheres Bedienelement eingerichtet, welches die Auswahl eines im Haushaltsgerät durchzuführenden Behandlungsprogramms gestattet und die mindestens zwei Schieberegler sind eingerichtet, um die Einstellung von Programmparametern gestatten. In einer bevorzugten Anordnung der Bedienelemente sind diese in einer Reihe angeordnet, welche einen rechten Winkel mit den Schiebereglern bildet, die im Allgemeinen als längliche Schieberegler ausgebildet sind. Längliche Schieberegler weisen längliche Sensorelemente auf, in deren Längsrichtung sich ein zugeordneter Parameterwert kontinuierlich oder sprunghaft ändert, so dass der Parameterwert durch Berührung des länglichen Sensorelementes eingestellt werden kann.

Die nicht ausgewählten oder auswählbaren Parameterwerte sind dann vorzugsweise auf der Projektionsfläche, d.h. in der optischen Anzeige, optisch zurückgesetzt, beispielsweise dunkler und/oder kleiner, dargestellt und die Auswählbarkeit durch die Steuereinrichtung blockiert.

Für die Schieberegler sind prinzipiell zwei Möglichkeiten für die Benutzung vorhanden. So kann bei einer ersten Möglichkeit ein im Wesentlichen örtlich festes Berühren mit einer Einstelleinheit, insbesondere mit einem Finger, also gerade keine ziehende oder seitlich ablaufende Bewegung, als punktartige Berührung ausgewertet werden. Dem Ort der punktartigen Betätigung ist dann im Allgemeinen ein bestimmter Parameterwert zugeordnet, welcher dadurch eingestellt wird. Bei der zweiten Möglichkeit ist vorgesehen, dass zur Betätigung ein Finger aufgelegt wird und vor allem in einer ziehenden Bewegung entlang des länglichen Sensorelementes bewegt wird. Diese Betätigung geht also über eine punktartige Berührung hinaus. In Abhängigkeit von der Länge und/oder dem Anfangspunkt und Endpunkt der Betätigung bzw. der ziehenden länglichen Bewegung wird ein entsprechender Parameterwert eingestellt. Das längliche Sensorelement kann insbesondere ein segmentierter, durch eine Berührung verschiebbarer Slider sein, wobei die Segmente als solche einem Benutzer sichtbar sein können oder aber kontinuierlich aufeinander folgen.

Im erfindungsgemäßen Haushaltsgerät vorhandene Schieberegler sind vorzugsweise zueinander parallel angeordnet.

Im Allgemeinen ist im erfindungsgemäßen Haushaltsgerät auch ein Bedienelement vorhanden, mit welchem ein eingestelltes Behandlungsprogramm gestartet werden kann, d.h. ein Startelement. Falls die Bedienelemente in einer Reihe angeordnet sind, befinden sich das erste berührungsempfindliche Element und das Startelement vorzugsweise an entgegengesetzten Enden der Reihe.

Erfindungsgemäß ist ein Haushaltsgerät bevorzugt, bei dem auf der optischen Anzeige auf der Projektionsfläche den Bedienelementen zugeordnete Anzeigebereiche vorhanden sind, wobei der einem in Benutzung befindlichen Bedienelement zugeordnete Anzeigebereich optisch hervorgehoben wird. Im Allgemeinen gibt es für das Startelement keine Entsprechung auf der optischen Anzeige.

In einer bevorzugten Ausführungsform des Haushaltsgerätes weist die Türeinheit einen Türsensor auf und ist die Steuerungseinheit eingerichtet, um die optische Anzeige bei einem geöffneten Zustand der Türeinheit auszuschalten.

Ein Haushaltsgerät im Sinne der Erfindung ist ein wasserführendes Haushaltsgerät, ausgewählt aus der Gruppe bestehend aus Waschmaschine, Waschtrockner und Trockner. Zur Aufnahme und zur Behandlung der Gegenstände umfasst das Haushaltsgerät einen Behandlungsraum. Da das Haushaltsgerät eine Waschmaschine, ein Trockner oder ein Waschtrockner ist, kann der Behandlungsraum eine Trommel sein. Um zu behandelnde Gegenstände aufnehmen zu können, weist der Behandlungsraum eine Öffnung auf, durch welche hindurch er mit Gegenständen bestückt werden kann. Eine Behandlung der Gegenstände erfolgt im Allgemeinen unter Einwirkung von bestimmten Prozessbedingungen, sei es trocken-warme Prozessluft in einem Trockner oder Waschlauge in einer Waschmaschine. Es ist somit im Allgemeinen nötig, dass der Behandlungsraum während der Behandlung von Gegenständen verschlossen werden kann. Daher weist das erfindungsgemäße Haushaltsgerät eine Türeinheit zum Öffnen und Verschließen des Behandlungsraums auf. Die Ausgestaltung einer solchen Türeinheit ist neben den erfindungsgemäßen Vorgaben nicht eingeschränkt, aber im Allgemeinen abhängig von der Art des Haushaltsgeräts und der Art der Behandlung, welche im Behandlungsraum stattfindet, und somit der Ausgestaltung des Behandlungsraums. So hat die Türeinheit einer Waschmaschine in der Regel die Form eines vorzugsweise teilweise transparenten Bullauges. Jedenfalls sind Material, Dicke und Form der Türeinheit abhängig von der Art des Haushaltsgeräts. in welchem die Türeinheit verwendet wird.

Erfindungsgemäß sind Projektionsvorrichtung und Projektionsfläche ausgebildet, um im Zusammenwirken mit der Steuerungseinheit des Haushaltsgerätes Text, Symbole, Muster und/oder Bilder darzustellen. Texte umfassen dabei Buchstaben, Zahlen und Sonderzeichen. Die Darstellung kann dabei sowohl in Farben, in Graustufen und/oder in Schwarz/Weiß erfolgen.

Gegenstand der Erfindung ist außerdem ein Verfahren zum Betrieb eines Haushaltsgeräts mit einem Gehäuse, einem Behandlungsraum für zu behandelnde Gegenstände, einer Steuerungseinheit und einer Türeinheit zum Öffnen und Verschließen des Behandlungsraums, wobei die Türeinheit ein Zentralelement und ein Randelement aufweist, und wobei das Randelement zumindest in einer unteren Hälfte der Türeinheit angeordnet ist und dem Zentralelement derart vorgelagert ist, dass Zentralelement und Randelement einen Winkel α im Bereich von 10° bis 85° bilden, und einer Projektionsvorrichtung, wobei das Randelement eine Projektionsfläche beinhaltet und die Steuerungseinheit eingerichtet ist, um mittels der Projektionsvorrichtung Informationen über ein im Haushaltsgerät durchführbares oder ablaufendes Behandlungsprogramm als optische Anzeige auf der Projektionsfläche darzustellen, das Randelement auch in einer oberen Hälfte der Türeinheit angeordnet ist und das Zentralelement umschließt, und das Haushaltsgerät ein wasserführendes Haushaltsgerät ist, ausgewählt aus der Gruppe bestehend aus Waschmaschine, Waschtrockner und Trockner,
umfassend die Schritte
(a) Einschalten des Haushaltsgeräts, wobei bei einem geschlossenen Zustand der Türeinheit mittels der Projektionsvorrichtung auf der Projektionsfläche eine optische Anzeige von Informationen über ein im Haushaltsgerät durchführbares oder ablaufendes Behandlungsprogramm erfolgt;
(b) Einstellen oder Verändern des Behandlungsprogramms, indem von auf einer Bedieneinheit angeordneten berührungsempfindlichen Bedienelementen zur Auswahl eines Behandlungsprogramms oder zur Einstellung eines Programmparameters ein Bedienelement ausgewählt wird; und
(c) optische Anzeige von voreingestellten oder von einem Benutzer mittels der Bedienelemente ausgewählten Einstellungen eines Behandlungsprogrammes oder von Programmparametern auf den berührungsempfindlichen Bedienelementen zugeordneten Anzeigebereichen auf der Projektionsfläche, wobei der einem in Benutzung befindlichen Bedienelement zugeordnete Anzeigebereich optisch hervorgehoben wird.

Die Erfindung hat zahlreiche Vorteile. Eine optische Anzeige auf dem Randelement kann großflächig ausgelegt werden und ermöglicht in Ausführungsformen der Erfindung aufgrund des ebenfalls vorhandenen zumindest teilweise transparenten Zentralelementes trotzdem gleichzeitig die Beobachtung des Inneren eines Behandlungsraums durch einen Benutzer. Auf der im Vergleich zu einem Display auf einer Frontblende vergleichsweise größeren Fläche des Randelementes lassen sich Inhalte zudem in einer angenehm wahrnehmbaren Größe darstellen. Dies ist auf kleinen Touchscreens, wie sie auf Smartphones oder Tablet-PCs zu finden sind, oft nicht möglich. Zusätzlich ist für einen Benutzer insbesondere auch ein angenehmer Betrachtungswinkel möglich. Ein Benutzer kann in Ausführungsformen der Erfindung auch aus der Entfernung sofort erkennen, welche Behandlungsprogramme und Parameter eingestellt sind. Schließlich könnten mit der Projektionsvorrichtung im Randelement auch Warnhinweise bezüglich eines fehlerhaften Betriebes des Geräts angezeigt werden, so dass entsprechende Gegenmaßnahmen ergriffen werden könnten. Auch in einem dunklen Aufstellraum, bei Lichtausfall oder bei Einbruch der Nacht ist eine große und gut lesbare Darstellung von Inhalten oder ggf. von Warnhinweisen von Vorteil. Nicht zuletzt erleichtert eine vergrößerte Darstellung von Inhalten auf der optischen Anzeige die Bedienung des Haushaltsgeräts für Personen, welche in ihrer Sehkraft eingeschränkt sind. Schließlich eignet sich die Erfindung in Ausführungsformen besonders gut für den Einsatz in einem Hausnetzwerk, welches mehrere Haushaltsgeräte aufweist.

Weitere Einzelheiten der Erfindung ergeben sich aus der nachfolgenden Beschreibung nicht einschränkender Ausführungsformen. Hierbei wird Bezug genommen auf die Figuren 1 bis 4.
- Figur 1: zeigt eine perspektivische Ansicht einer Waschmaschine als einer ersten nicht einschränkenden Ausführungsform eines erfindungsgemäßen Haushaltsgerätes, wobei eine Projektionsvorrichtung außerhalb eines Behandlungsraumes in einer oberen Hälfte der Türeinheit angeordnet ist.
- Fig. 2: zeigt eine Seitenansicht einer weiteren Waschmaschine als einer nicht einschränkenden Ausführungsform eines erfindungsgemäßen Haushaltsgerätes, wobei hier eine Projektionsvorrichtung außerhalb eines Behandlungsraumes im Gehäuse oberhalb der Türeinheit angeordnet ist.
- Fig. 3: zeigt eine Ansicht von vorne oben auf eine weitere Waschmaschine als einer nicht einschränkenden Ausführungsform eines erfindungsgemäßen Haushaltsgerätes, wobei hier eine Projektionsvorrichtung außerhalb eines Behandlungsraumes entweder im Gehäuse oberhalb der Türeinheit oder in einer oberen Hälfte der Türeinheit angeordnet ist und eine optische Anzeige entsprechend der Einstellung eines Behandlungsprogrammes erfolgt.
- Fig. 4: zeigt eine Ansicht von vorne oben auf die Waschmaschine von Fig. 3, wobei eine optische Anzeige eines eingestellten Behandlungsprogramms hinsichtlich seiner Art und der eingestellten Parameter erfolgt.

Figur 1 zeigt eine perspektivische Ansicht einer Waschmaschine 1 als einer ersten nicht einschränkenden Ausführungsform eines erfindungsgemäßen Haushaltsgerätes, wobei eine Projektionsvorrichtung 8 außerhalb eines Behandlungsraumes 3 in einer oberen Hälfte einer Türeinheit 5 angeordnet ist. 3 bedeutet somit einen durch die Türeinheit 5 verschließbaren Behandlungsraum. Von der Projektionsvorrichtung 8 gehen Lichtstrahlen in Richtung einer Projektionsfläche 9 aus, die in einem Randelement 7 der Türeinheit 5 enthalten ist. 6 bedeutet ein Zentralelement, das hier als lichtdurchlässige kreisförmige Glasscheibe ausgebildet ist. Die Türeinheit 5 hat hier somit die Form eines Bullauges. Auf der Projektionsfläche 9 erfolgt eine hier nicht weiter im Detail angezeigte optische Anzeige. 22 bedeutet eine seitliche Kante der Waschmaschine 1 als Bezugsgröße für die Bestimmung des Winkels β.

Bei der in Fig. 1 gezeigten Ausführungsform ist auf einer Frontblende 15 mittig eine Bedieneinheit 14 angeordnet, auf welcher zwei punktförmige berührungsempfindliche Bedienelemente und drei berührungsempfindliche Schieberegler angedeutet sind.

4 bedeutet eine Steuerungseinheit und 10 einen Bewegungssensor.

Fig. 2 zeigt eine Seitenansicht einer weiteren Waschmaschine 1 als einer nicht einschränkenden Ausführungsform eines erfindungsgemäßen Haushaltsgerätes, wobei hier eine Projektionsvorrichtung 8 außerhalb eines Behandlungsraumes 3 im Gehäuse 2 oberhalb der Türeinheit 5 angeordnet ist.

Ein Zentralelement 6 und ein Randelement 7 bilden einen Winkel α im Bereich von 10° bis 85°. Außerdem bilden das Randelement 7 und eine Aufstellfläche des Haushaltsgerätes, wobei hierfür eine Grundfläche des Haushaltsgerätes bzw. eine seitliche Kante 22 herangezogen wird, einen Winkel β im Bereich von 20° bis 70°.

4 bedeutet eine Steuerungseinheit, 10 bedeutet einen Bewegungssensor, 11 eine Netzwerkschnittstelle und 13 einen Lichtsensor.

Fig. 3 zeigt eine Ansicht von vorne oben auf eine weitere Waschmaschine 1 als einer nicht einschränkenden Ausführungsform eines erfindungsgemäßen Haushaltsgerätes, wobei hier eine nicht näher gezeigte Projektionsvorrichtung außerhalb eines Behandlungsraumes entweder im Gehäuse oberhalb der Türeinheit oder in einer oberen Hälfte der Türeinheit angeordnet ist und eine optische Anzeige entsprechend der Einstellung eines Behandlungsprogrammes erfolgt.

Hierzu sind im unteren Bereich des Randelementes 7, der hier ein transparentes Zentralelement 6 umgibt, auf der Projektionsfläche 9 als optische Anzeige insbesondere die Anzeigebereiche 19, 20 und 21 angezeigt. Die Anzeigebereiche 19, 20 und 21 erstrecken sich im Wesentlichen in einer Reihe von oben nach unten. Während die Anzeigebereiche 20 und 21 nur jeweils einen Wert für einen Parameter anzeigen, sind im Anzeigebereich 19 mehrere Symbole entlang des Randelementes 7 gezeigt, wobei das gerade ausgewählte, in der Mitte gezeigte, Symbol heller dargestellt ist. Das heller dargestellte Symbol steht für ein ausgewähltes Behandlungsprogramm, während die optisch zurückgesetzten, d.h. hier weniger hell dargestellten, Symbole für nicht ausgewählte Programme stehen. Die in der Fig. 3 gezeigte optische Anzeige illustriert daher den Fall, dass ein Behandlungsprogramm ausgewählt wird, wobei auch die hier standardmäßig für dieses Behandlungsprogramm vorgegebenen Werte (Temperatur 50°C, Umdrehungszahl 800 rpm) in einem hier nicht dargestellten weiteren Einstellungsschritt verändert werden können.

Zur Einstellung werden bei der hier gezeigten Ausführungsform berührungsempfindliche Bedienelemente 16, 17, 18 verwendet, die in einer Bedieneinheit 14 auf einer Frontblende 15 der Waschmaschine 1 enthalten sind. Die Bedienelemente 16, 17, 18 sind den Anzeigebereichen 19, 20, 21 zugeordnet, so dass die Abfolgen der Einstellung auf der Bedieneinheit sowie der Anzeige von Behandlungsprogramm und Programmparametern auf der optischen Anzeige gleich sind.

23 bedeutet ein Startelement, mit dem ein schließlich ausgewähltes und durch Parameterangaben näher spezifiziertes Behandlungsprogramm in der Waschmaschine 1 gestartet werden kann.

Fig. 4 zeigt eine Ansicht von vorne oben auf die Waschmaschine von Fig. 3, wobei eine optische Anzeige 12 eines bereits ausgewählten und durch Parameterangaben näher spezifizierten Behandlungsprogramms auf der Projektionsfläche 9 hinsichtlich seiner Art und der eingestellten, Parameter erfolgt. Die weiteren Bezugszeichen haben ansonsten die gleiche Bedeutung wie für Fig. 3.

### Bezugszeichenliste

- 1: Haushaltsgerät
- 2: Gehäuse
- 3: Behandlungsraum, Trommel
- 4: Steuerungseinheit
- 5: Türeinheit
- 6: Zentralelement
- 7: Randelement
- 8: Projektionsvorrichtung
- 9: Projektionsfläche
- 10: Bewegungssensor
- 11: Netzwerkschnittstelle
- 12: Optische Anzeige (auf der Projektionsfläche)
- 13: Lichtsensor
- 14: Bedieneinheit
- 15: Frontblende
- 16: erstes berührungsempfindliches Bedienelement
- 17: zweites berührungsempfindliches Bedienelement, Schieberegler
- 18: drittes berührungsempfindliches Bedienelement, Schieberegler
- 19: erster Anzeigebereich, dem ersten berührungsempfindlichen Bedienelement zugeordnet
- 20: zweiter Anzeigebereich, dem zweiten berührungsempfindlichen Bedienelement zugeordnet
- 21: dritter Anzeigebereich, dem dritten berührungsempfindlichen Bedienelement zugeordnet
- 22: untere Kante des Haushaltsgerätes, insbesondere seitliche Kante
- 23: Startelement

## Patentansprüche

1. Haushaltsgerät (1) mit einem Gehäuse (2), einem Behandlungsraum (3) für zu behandelnde Gegenstände, einer Steuerungseinheit (4) und einer Türeinheit (5) zum Öffnen und Verschließen des Behandlungsraums (3), wobei die Türeinheit (5) ein Zentralelement (6) und ein Randelement (7) aufweist, und wobei das Randelement (7) zumindest in einer unteren Hälfte der Türeinheit (5) angeordnet ist und dem Zentralelement (6) derart vorgelagert ist, dass Zentralelement (6) und Randelement (7) einen Winkel α im Bereich von 10° bis 85° bilden, und einer Projektionsvorrichtung (8), wobei das Randelement (7) eine Projektionsfläche (9) beinhaltet und die Steuerungseinheit (4) eingerichtet ist, um mittels der Projektionsvorrichtung (8) Informationen über ein im Haushaltsgerät (1) durchführbares oder ablaufendes Behandlungsprogramm als optische Anzeige (12) auf der Projektionsfläche (9) darzustellen; **dadurch gekennzeichnet, dass** das Randelement (7) auch in einer oberen Hälfte der Türeinheit (5) angeordnet ist und das Zentralelement (6) umschließt und das Haushaltsgerät (1) ein wasserführendes Haushaltsgerät ist, ausgewählt aus der Gruppe bestehend aus Waschmaschine, Waschtrockner und Trockner, und eingerichtet ist zur Durchführung eines Verfahrens, umfassend die Schritte
(a) Einschalten des Haushaltsgeräts (1), wobei bei einem geschlossenen Zustand der Türeinheit (5) mittels der Projektionsvorrichtung (8) auf der Projektionsfläche (9) eine optische Anzeige (12) von Informationen über ein im Haushaltsgerät durchführbares oder ablaufendes Behandlungsprogramm erfolgt; und
(b) Einstellen oder Verändern des Behandlungsprogramms, indem von auf einer Bedieneinheit (14) angeordneten berührungsempfindlichen Bedienelementen (15,16,17) zur Auswahl eines Behandlungsprogramms oder zur Einstellung eines Programmparameters ein Bedienelement ausgewählt wird; und
(c) optische Anzeige (12) von voreingestellten oder von einem Benutzer mittels der Bedienelemente (15,16,17) ausgewählten Einstellungen eines Behandlungsprogrammes oder von Programmparametern auf den berührungsempfindlichen Bedienelementen (15,16,17) zugeordneten Anzeigebereichen (18,19,20) auf der Projektionsfläche (9), wobei der einem in Benutzung befindlichen Bedienelement (15,16,17) zugeordnete Anzeigebereich (18,19,20) optisch hervorgehoben wird.

2. Haushaltsgerät (1) nach Anspruch 1, **dadurch gekennzeichnet, dass** Zentralelement (6) und Randelement (7) einstückig ausgestaltet sind.

3. Haushaltsgerät (1) nach einem der Ansprüche 1 bis 2, **dadurch gekennzeichnet, dass** die Projektionsvorrichtung (8) außerhalb des Behandlungsraums (3) im Gehäuse (2) oberhalb der Türeinheit (5) angeordnet ist.

4. Haushaltsgerät (1) nach einem der Ansprüche 1 bis 2, **dadurch gekennzeichnet, dass** die Projektionsvorrichtung (8) außerhalb des Behandlungsraums (3) in einer oberen Hälfte der Türeinheit (5) angeordnet ist.

5. Haushaltsgerät (1) nach einem der Ansprüche 1 bis 4, **dadurch gekennzeichnet, dass** das Randelement (7) mit einer Aufstellfläche des Haushaltsgerätes (1) einen Winkel β im Bereich von 10° bis 80° bildet.

6. Haushaltsgerät (1) nach einem der Ansprüche 1 bis 5, **dadurch gekennzeichnet, dass** das Haushaltsgerät (1) einen Bewegungssensor (10) enthält, der die Anwesenheit eines Benutzers in der Nähe des Haushaltsgeräts (1) feststellen kann, und die Steuerungseinheit (4) eingerichtet ist, bei einer festgestellten Anwesenheit eine für diesen Fall vorgegebene Betriebsweise der Projektionsvorrichtung (8) zu veranlassen.

7. Haushaltsgerät (1) nach einem der Ansprüche 1 bis 6, **dadurch gekennzeichnet, dass** das Haushaltsgerät (1) eine Netzwerkschnittstelle (11) aufweist, über welche es in ein Heimnetzwerk, das mindestens ein zweites Haushaltsgerät aufweist, integrierbar ist.

8. Haushaltsgerät (1) nach einem der Ansprüche 1 bis 7, **dadurch gekennzeichnet, dass** die Türeinheit (5) mindestens teilweise transparent ist, so dass sie die Beobachtung des Behandlungsraums (3) durch einen Benutzer ermöglicht.

9. Haushaltsgerät (1) nach einem der Ansprüche 1 bis 8, **dadurch gekennzeichnet, dass** das Haushaltsgerät (1) einen Lichtsensor (13) enthält, welcher die Lichtstärke L_{U} in einer Umgebung des Haushaltsgeräts (1) detektieren kann, und die Steuerungseinheit (4) eingerichtet ist, um bei einem Unterschreiten eines Minimalwerts L_{Umin} eine Helligkeit der optischen Anzeige (12) zu erhöhen und/oder bei einem Überschreiten eines Maximalwerts L_{Umax} den Kontrast der optischen Anzeige (12) zu erhöhen.

10. Haushaltsgerät (1) nach einem der Ansprüche 1 bis 9, **dadurch gekennzeichnet, dass** eine Bedieneinheit (14) mittig auf einer Frontblende (15) des Gehäuses (2) angeordnet ist, wobei in der Bedieneinheit (14) mindestens drei berührungsempfindliche Bedienelemente (16,17,18) angeordnet sind, von denen mindestens zwei als Schieberegler (17,18) ausgestaltet sind.

11. Haushaltsgerät (1) nach Anspruch 10, **dadurch gekennzeichnet, dass** ein erstes berührungsempfindliches Bedienelement (16) als hierarchisch höheres Bedienelement eingerichtet ist, welches die Auswahl eines im Haushaltsgerät (1) durchzuführenden Behandlungsprogramms gestattet und die mindestens zwei Schieberegler (17,18) eingerichtet sind, um die Einstellung von Programmparametern gestatten.

12. Haushaltsgerät (1) nach Anspruch 10 oder 11, **dadurch gekennzeichnet, dass** auf der optischen Anzeige (12) den Bedienelementen (16,17,18) zugeordnete Anzeigebereiche (19,20,21) vorhanden sind, wobei der einem in Benutzung befindlichen Bedienelement (16,17,18) zugeordnete Anzeigebereich (19,20,21) optisch hervorgehoben wird.

13. Haushaltsgerät (1) nach einem der vorigen Ansprüche, **dadurch gekennzeichnet, dass** die Türeinheit (5) einen Türsensor aufweist und die Steuerungseinheit (4) eingerichtet ist, um die optische Anzeige (12) bei einem geöffneten Zustand der Türeinheit (5) auszuschalten.

14. Verfahren zum Betrieb eines Haushaltsgeräts (1) mit einem Gehäuse (2), einem Behandlungsraum (3) für zu behandelnde Gegenstände, einer Steuerungseinheit (4) und einer Türeinheit (5) zum Öffnen und Verschließen des Behandlungsraums (3), wobei die Türeinheit (5) ein Zentralelement (6) und ein Randelement (7) aufweist, und wobei das Randelement (7) in einer unteren Hälfte der Türeinheit (5) angeordnet ist und dem Zentralelement (6) derart vorgelagert ist, dass Zentralelement (6) und Randelement (7) einen Winkel α im Bereich von 10° bis 85° bilden, und einer Projektionsvorrichtung (8), wobei das Randelement (7) eine Projektionsfläche (9) beinhaltet und die Steuerungseinheit (4) eingerichtet ist, um mittels der Projektionsvorrichtung (8) Informationen über ein im Haushaltsgerät (1) durchführbares oder ablaufendes Behandlungsprogramm als optische Anzeige (12) auf der Projektionsfläche (9) darzustellen, das Randelement (7) auch in einer oberen Hälfte der Türeinheit (5) angeordnet ist und das Zentralelement (6) umschließt, und das Haushaltsgerät (1) ein wasserführendes Haushaltsgerät ist, ausgewählt aus der Gruppe bestehend aus Waschmaschine, Waschtrockner und Trockner,
umfassend die Schritte
(a) Einschalten des Haushaltsgeräts (1), wobei bei einem geschlossenen Zustand der Türeinheit (5) mittels der Projektionsvorrichtung (8) auf der Projektionsfläche (9) eine optische Anzeige (12) von Informationen über ein im Haushaltsgerät durchführbares oder ablaufendes Behandlungsprogramm erfolgt; und
(b) Einstellen oder Verändern des Behandlungsprogramms, indem von auf einer Bedieneinheit (14) angeordneten berührungsempfindlichen Bedienelementen (15,16,17) zur Auswahl eines Behandlungsprogramms oder zur Einstellung eines Programmparameters ein Bedienelement ausgewählt wird; und
(c) optische Anzeige (12) von voreingestellten oder von einem Benutzer mittels der Bedienelemente (15,16,17) ausgewählten Einstellungen eines Behandlungsprogrammes oder von Programmparametern auf den berührungsempfindlichen Bedienelementen (15,16,17) zugeordneten Anzeigebereichen (18,19,20) auf der Projektionsfläche (9), wobei der einem in Benutzung befindlichen Bedienelement (15,16,17) zugeordnete Anzeigebereich (18,19,20) optisch hervorgehoben wird.

## Claims

1. Household appliance (1) with a housing (2), a treatment chamber (3) for objects to be treated, a control unit (4) and a door unit (5) for opening and closing the treatment chamber (3), wherein the door unit (5) has a central element (6) and a boundary element (7), and wherein the boundary element (7) is arranged at least in a lower half of the door unit (5) and upstream of the central element (6) so that the central element (6) and the boundary element (7) form an angle α in the region of 10° to 85°, and a projection device (8), wherein the boundary element (7) contains a projection surface (9) and the control unit (4) is designed to use the projection device (8) to display information relating to a treatment program which can be carried out or run in the household appliance (1) as visual displays (12) on the projection surface (9), **characterised in that** the boundary element (7) is also arranged in an upper half of the door unit (5) and surrounds the central element (6) and the household appliance (1) is a water-conducting household appliance, selected from the group consisting of washing machine, washer-dryer and dryer, and is designed to carry out a method, comprising the steps
(a) switching on the household appliance (1), wherein when the door unit (5) is in a closed state the projection device (8) is used to carry out a visual display (12) of information relating to a treatment program, which can be carried out or run in the household appliance, on the projection surface (9); and
(b) setting or changing the treatment program, by a control element being selected by touch-sensitive control elements (15, 16, 17) arranged on a control unit (14) for selecting a treatment program or setting a program parameter; and
(c) visual display (12) of preset settings or settings selected by a user by means of the control elements (15, 16, 17), of a treatment program or program parameters on display areas (18, 19, 20) assigned to the touch-sensitive control elements (15, 16, 17) on the projection surface (9), wherein the display area (18, 19, 20) assigned to a control element (15, 16, 17) in use is highlighted visually.

2. Household appliance (1) according to claim 1, **characterised in that** the central element (6) and boundary element (7) are configured in one piece.

3. Household appliance (1) according to one of claims 1 to 2, **characterised in that** the projection device (8) is arranged outside of the treatment chamber (3) in the housing (2) above the door unit (5).

4. Household appliance (1) according to one of claims 1 to 2, **characterised in that** the projection device (8) is arranged outside of the treatment chamber (3) in an upper half of the door unit (5).

5. Household appliance (1) according to one of claims 1 to 4, **characterised in that** the boundary element (7) with a floor space of the household appliance (1) forms an angle β in the region of 10° to 80°.

6. Household appliance (1) according to one of claims 1 to 5, **characterised in that** the household appliance (1) contains a motion sensor (10), which can determine the presence of a user in the vicinity of the household appliance (1), and the control unit (4) is designed to prompt a mode of operation of the projection device (8) which is predetermined for this case with a determined presence.

7. Household appliance (1) according to one of claims 1 to 6, **characterised in that** the household appliance (1) has a network interface (11), by way of which it can be integrated into a home network which has at least one second household appliance.

8. Household appliance (1) according to one of claims 1 to 7, **characterised in that** the door unit (5) is at least partially transparent, so that it enables the treatment chamber (3) to be viewed by a user.

9. Household appliance (1) according to one of claims 1 to 8, **characterised in that** the household appliance (1) contains a light sensor (13), which can detect the light intensity L_{U} in an environment of the household appliance (1) and the control unit (4) is designed to increase a brightness of the visual display (12) when a minimal value L_{Umin} is fallen below and/or to increase the contrast of the visual display (12) when a maximal value L_{Umax} is exceeded.

10. Household appliance (1) according to one of claims 1 to 9, **characterised in that** a control unit (14) is arranged centrally on a front panel (15) of the housing (2), wherein at least three touch-sensitive control elements (16, 17, 18) are arranged in the control unit (14), of which at least two are designed as slide controls (17, 18).

11. Household appliance (1) according to claim 10, **characterised in that** a first touch-sensitive control element (16) is designed as a hierarchically higher control element, which allows the selection of a treatment program to be carried out in the household appliance (1) and the at least two slide controls (17, 18) are designed to allow the program parameters to be set.

12. Household appliance (1) according to claim 10 or 11, **characterised in that** display areas (19, 20, 21) assigned to the control elements (16, 17, 18) are present on the visual display (12), wherein the display area (19, 20, 21) assigned to a control element (16, 17, 18) in use is highlighted visually.

13. Household appliance (1) according to one of the preceding claims, **characterised in that** the door unit (5) has a door sensor and the control unit (4) is designed to switch off the visual display (12) when the door unit (5) is in an opened state.

14. Method for operating a household appliance (1) with a housing (2), a treatment chamber (3) for objects to be treated, a control unit (4) and a door unit (5) for opening and closing the treatment chamber (3), wherein the door unit (5) has a central element (6) and a boundary element (7) and wherein the boundary element (7) is arranged in a lower half of the door unit (5) and is arranged upstream of the central element (6) so that the central element (6) and boundary element (7) form an angle α in the region of 10° to 85°, and a projection device (8), wherein the boundary element (7) contains a projection surface (9) and the control unit (4) is designed to use the projection device (8) to display information relating to a treatment program which can be carried out or run in the household appliance (1) as a visual display (12) on the projection surface (9), the boundary element (7) is also arranged in an upper half of the door unit (5) and encloses the central element (6), and the household appliance (1) is a water-bearing household appliance, selected from the group consisting of the washing machine, washer-dryer and dryer,
comprising the steps
a) switching on the household appliance (1), wherein when the door unit (5) is closed, the projection device (8) is used to visually display (12) information relating to a treatment program which can be carried out or run in the household appliance on the projection surface (9); and
b) setting or changing the treatment program by a control element being selected by touch-sensitive control elements (15, 16, 17) arranged on a control unit (14) for selecting a treatment program or for setting a program parameter; and
c) visually displaying (12) preset settings or settings selected by a user by means of the control elements (15, 16, 17), of a treatment program or program parameters on display areas (18, 19, 20) assigned to the touch-sensitive control elements (15, 16, 17) on the projection surface (9), wherein the display area (18, 19, 20) assigned to a control element (15, 16, 17) in use is highlighted visually.

## Revendications

1. Appareil ménager (1) avec une carcasse (2), un espace de traitement (3) pour des objets à traiter, une unité de pilotage (4) et une unité de porte (5) pour l'ouverture et l'obturation de l'espace de traitement (3), dans lequel l'unité de porte (5) présente un élément central (6) et un élément périphérique (7), et dans lequel l'élément périphérique (7) est disposé au moins dans une moitié inférieure de l'unité de porte (5) et placé de telle façon en amont de l'élément central (6) que l'élément central (6) et l'élément périphérique (7) constituent un angle α dans la plage de 10° à 85°, et un dispositif de projection (8), dans lequel l'élément périphérique (7) contient une surface de projection (9) et l'unité de pilotage (4) est aménagée afin de représenter au moyen du dispositif de projection (8) des informations au sujet d'un programme de traitement exécutable ou en déroulement dans l'appareil ménager (1) sous forme d'affichage optique (12) sur la surface de projection (9) ; **caractérisé en ce que** l'élément périphérique (7) est également disposé dans une moitié supérieure de l'unité de porte (5) et entoure l'élément central (6) et l'appareil ménager (1) est un appareil ménager à circulation d'eau sélectionné parmi le groupe composé des lave-linge, des lave-linge séchants et des sèche-linge, et aménagé afin d'exécuter un procédé, comprenant les étapes de
(a) Mise sous tension de l'appareil ménager (1), dans lequel dans un état fermé de l'unité de porte (5) un affichage optique (12) d'informations relatives à un programme de traitement exécutable ou en déroulement dans l'appareil ménager s'opère au moyen du dispositif de projection (8) sur la surface de projection (9) ; et
(b) Réglage ou modification du programme de traitement, en sélectionnant un élément de commande parmi des éléments de commande (15, 16, 17) tactiles pour la sélection d'un programme de traitement ou pour le réglage d'un paramètre de programme disposés sur une unité de commande (14) ; et
(c) Affichage optique (12) de réglages d'un programme de traitement préalablement établis ou sélectionnés par un utilisateur au moyen des éléments de commande (15, 16, 17) ou de paramètres de programme sur les zones d'affichage (18, 19, 20) affectées aux éléments de commande (15, 16, 17) tactiles sur la surface de projection (9), dans lequel la zone d'affichage (18, 19, 20) affectée à un élément de commande (15, 16, 17) utilisé est mise en exergue sur le plan optique.

2. Appareil ménager (1) selon la revendication 1, **caractérisé en ce que** l'élément central (6) et l'élément périphérique (7) sont configurés en une seule pièce.

3. Appareil ménager (1) selon l'une des revendications 1 à 2, **caractérisé en ce que** le dispositif de projection (8) est disposé en dehors de l'espace de traitement (3) dans la carcasse (2), au-dessus de l'unité de porte (5).

4. Appareil ménager (1) selon l'une des revendications 1 à 2, **caractérisé en ce que** le dispositif de projection (8) est disposé en dehors de l'espace de traitement (3) dans une moitié supérieure de l'unité de porte (5).

5. Appareil ménager (1) selon l'une des revendications 1 à 4, **caractérisé en ce que** l'élément périphérique (7) constitue avec une surface de pose de l'appareil ménager (1) un angle β dans la plage de 10° à 80°.

6. Appareil ménager (1) selon l'une des revendications 1 à 5, **caractérisé en ce que** l'appareil ménager (1) contient un capteur de mouvement (10) pouvant détecter la présence d'un utilisateur à proximité de l'appareil ménager (1), et l'unité de pilotage (4) est aménagée afin d'ordonner, face à la constatation d'une présence, un mode de fonctionnement du dispositif de projection (8) prescrit dans ce cas.

7. Appareil ménager (1) selon l'une des revendications 1 à 6, **caractérisé en ce que** l'appareil ménager (1) présente une interface réseau (11) via laquelle il peut s'intégrer à un réseau domestique présentant au moins un deuxième appareil ménager.

8. Appareil ménager (1) selon l'une des revendications 1 à 7, **caractérisé en ce que** l'unité de porte (5) est au moins en partie transparente, de sorte qu'elle permet l'observation de l'espace de traitement (3) par un utilisateur.

9. Appareil ménager (1) selon l'une des revendications 1 à 8, **caractérisé en ce que** l'appareil ménager (1) contient un capteur de lumière (13) capable de détecter l'intensité lumineuse Lu dans un environnement de l'appareil ménager (1), et l'unité de pilotage (4) est aménagée afin d'accroître une clarté de l'affichage optique (12) en-deçà d'une valeur minimale L_{Umin} et/ou d'accroître le contraste de l'affichage optique (12) au-delà d'une valeur maximale L_{Umax}.

10. Appareil ménager (1) selon l'une des revendications 1 à 9, **caractérisé en ce qu'**une unité de commande (14) est disposée au centre sur un bandeau avant (15) de la carcasse (2), dans lequel au moins trois éléments de commande (16, 17, 18) tactiles sont disposés dans l'unité de commande (14), dont au moins deux sont configurés sous la forme de curseurs (17, 18).

11. Appareil ménager (1) selon la revendication 10, **caractérisé en ce qu'**un premier élément de commande (16) tactile est aménagé sous la forme d'un élément de commande hiérarchiquement supérieur, lequel permet la sélection d'un programme de traitement à effectuer dans l'appareil ménager (1) et les au moins deux curseurs (17, 18) sont aménagés afin de permettre le réglage de paramètres de programme.

12. Appareil ménager (1) selon la revendication 10 ou 11, **caractérisé en ce que** des zones d'affichage (19, 20, 21) affectées aux éléments de commande (16, 17, 18) sont présentes sur l'affichage optique (12), dans lequel la zone d'affichage (19, 20, 21) affectée à un élément de commande (16, 17, 18) utilisé est mise en exergue sur le plan optique.

13. Appareil ménager (1) selon l'une des revendications précédentes, **caractérisé en ce que** l'unité de porte (5) présente un capteur de porte et l'unité de pilotage (4) est aménagée afin de mettre l'affichage optique (12) hors tension en présence d'un état ouvert de l'unité de porte (5).

14. Procédé d'exploitation d'un appareil ménager (1) avec une carcasse (2), un espace de traitement (3) pour des objets à traiter, une unité de pilotage (4) et une unité de porte (5) pour l'ouverture et l'obturation de l'espace de traitement (3), dans lequel l'unité de porte (5) présente un élément central (6) et un élément périphérique (7), et dans lequel l'élément périphérique (7) est disposé dans une moitié inférieure de l'unité de porte (5) et placé de telle façon en amont de l'élément central (6) que l'élément central (6) et l'élément périphérique (7) constituent un angle α dans la plage de 10° à 85°, et un dispositif de projection (8), dans lequel l'élément périphérique (7) contient une surface de projection (9) et l'unité de pilotage (4) est aménagée afin de représenter au moyen du dispositif de projection (8) des informations au sujet d'un programme de traitement exécutable ou en déroulement dans l'appareil ménager (1) sous forme d'affichage optique (12) sur la surface de projection (9), l'élément périphérique (7) est également disposé dans une moitié supérieure de l'unité de porte (5) et entoure l'élément central (6) et l'appareil ménager (1) est un appareil ménager à circulation d'eau sélectionné parmi le groupe composé des lave-linge, des lave-linge séchants et des sèche-linge, comprenant les étapes de
(a) Mise sous tension de l'appareil ménager (1), dans lequel dans un état fermé de l'unité de porte (5) un affichage optique (12) d'informations relatives à un programme de traitement exécutable ou en déroulement dans l'appareil ménager s'opère au moyen du dispositif de projection (8) sur la surface de projection (9) ; et
(b) Réglage ou modification du programme de traitement, en sélectionnant un élément de commande parmi des éléments de commande (15, 16, 17) tactiles pour la sélection d'un programme de traitement ou pour le réglage d'un paramètre de programme disposés sur une unité de commande (14) ; et
(c) Affichage optique (12) de réglages d'un programme de traitement préalablement établis ou sélectionnés par un utilisateur au moyen des éléments de commande (15, 16, 17) ou de paramètres de programme sur les zones d'affichage (18, 19, 20) affectées aux éléments de commande (15, 16, 17) tactiles sur la surface de projection (9), dans lequel la zone d'affichage (18, 19, 20) affectée à un élément de commande (15, 16, 17) utilisé est mise en exergue sur le plan optique.
